# EUROPÄISCHE PATENTANMELDUNG

(11) **EP 0 128 367 A2**
(43) Veröffentlichungstag der Anmeldung: **19.12.1984**
(21) Anmeldenummer: 84105311.9
(22) Anmeldetag: 10.05.1984
(51) Int. Cl.: B65H 29/04

(54) **Vorrichtung zum Nachspannen einer endlosen Auslegerkette am Ausleger einer Druckmaschine**

(30) Priorität: 09.06.1983 DE 3320865; 01.03.1984 DE 3407536
(71) Anmelder: Heidelberger Druckmaschinen Aktiengesellschaft, D-69019 Heidelberg (DE)
(72) Erfinder: Pollich, Gerhard, D-6900 Heidelberg (DE)
(74) Vertreter: Stoltenberg, Heinz-Herbert Baldo

(57) **Zusammenfassung**

Bei einer Vorrichtung zum Nachspannen einer endlosen Auslegerkette am Ausleger einer Druckmaschine sind in Aussparungen der Seitenwände verschiebbare Kettenradlager vorgesehen. Die Kettenradlager sind als Lagerkästen ausgebildet und dienen der Achslagerung von Kettenrädern. Zur kontinuierlichen Druckbeaufschlagung jedes Lagerkastens in Kettenspannrichtung ist zwischen diesem und einem gehäusefesten Anschlag jeder Seitenwand ein konstant eine Kettenspannkraft erzeugendes Spannelement vorgesehen. Das Spannelement besteht aus einem mit dem Lagerkasten verbundenen justierbaren Stellteil und einem in diesem angeordneten, elastischen Druckausgleichsspeicher, der sich an einem nachgeschalteten Stützelement abstützt, welches am gehäusefesten Anschlag anliegt. Der Druckausgleichsspeicher ist als Tellerfedersäule ausgebildet, mit deren Gesamtfederkraft der Lagerkasten nach Kettenlängung in Kettenspannrichtung verschoben wird. Durch Verdrehen des Stellteils kann der Gesamtfederweg der Tellerfedersäule zwecks Ein- bzw. Nachstellung einer definierten Kettenspannkraft verändert werden. Beide Kettenräder können gemeinsam auf eine durchgehende Kettenradwelle oder jedes separat für sich auf einem kurzen Lagerbolzen gelagert sein. Vor und nach einem Nachschieben müssen die Lagerkästen an den Seitenwänden arretiert werden. Dies kann entfallen, wenn die Lagerkästen in den Seitenwänden spielfrei geführt sind.

## Beschreibung

Die Erfindung betrifft eine Vorrichtung zum Nachspannen einer endlosen Auslegerkette am Ausleger einer Druckmaschine, mit in den Seitenwänden der Druckmaschine in Kettenspannrichtung druckbeaufschlagten und verschiebbaren Kettenradlagern und in diesen achsgelagerten Kettenrädern.

Bei Auslegern an Bogenoffsetdruckmaschinen erfolgt die Auslage der Bogen stetig. Die mit gleicher Geschwindigkeit umlaufenden Gutträger, z.B. Förderketten,dienen dazu, das Fördergut, z.B. bedruckte Bogen, von der Beladestelle zu einer Entladestelle zu fördern. Der Förderablauf ist von der Fördergeschwindigkeit abhängig.

Die Leistungsfähigkeit des Förderers wird durch die Fördermenge in der Zeiteinheit bestimmt. Um eine gewisse Leistungsfähigkeit zu garantieren, ist der einwandfreie Lauf des Förderkettentriebes wesentlich. Es kommt also auf eine zweckmäßige Anordnung, sorgfältige Montage, richtige Schmierung und die Einstellung der Kettenspannung an. Infolge der Vieleckwirkung der Kettenräder ändert sich beim Lauf des Triebes der Achsenabstand periodisch. Um nun eine optimale Führung der Kettentrumme zu erzielen, bedient man sich zahlreicher Hilfseinrichtungen, wie Stützräder oder Spannräder bzw. Spannschrauben am Leertrumm. Sie sollen neben der Regulierung des Umschlingungswinkels auch die Stützlage, besonders bei größeren Achsabständen aufnehmen, Kettenschwingungen vermeiden und eine gewisse Einstellbarkeit u.a. nach Verschleiß gewährleisten. Die Wellen- und Kettenräder müssen achsparallel und schlagfrei laufen, und die Ketten dürfen nicht zu straff gespannt sein.

Die richtige Kettenspannung ist für die Sicherheit und Lebensdauer der Ketten und Kettenführungen sowie zur Minderung des Kettengeräusches sehr wichtig. Das Nachspannen der Greiferketten im Ausleger bei Druckmaschinen kann bei den heutigen Ausführungsformen der Spanneinrichtungen von einem Monteur nur mit großem Zeitaufwand durchgeführt werden. Durch Demontage der Kettenführungen kann die Kettenspannung dann z.B. mit einer Federwaage gemessen werden.

Somit stellt sich die Aufgabe, eine Vorrichtung zu entwickeln, mit der sich eine im Betrieb auftretende Kettenlängung einer Auslegerkette einer Druckmaschine in einfacher Weise ausgleichen läßt, um Sicherheit, Laufruhe und Lebensdauer des Antriebs zu gewährleisten, und mit der die für einen störungsfreien Kettenlauf erforderliche Kettenspannung nicht nur konstant aufrechterhalten, sondern auch ohne Anwendung zusätzlicher Hilfsmittel vom Bediener der Druckmaschine leicht kontrolliert, schnellstmöglich nachgespannt und auf einen genau definierten Spannungswert eingestellt werden kann.

Erfindungsgemäß wird die Aufgabe dadurch gelöst, daß die Kettenradlager elastisch druckbeaufschlagt, in ihren jeweiligen Positionen arretierbar und in unarretiertem Zustand in Abhängigkeit zunehmender Kettenlängung automatisch nachschiebbar sind. Eine derartige Anordnung ermöglicht es dem Bediener der Druckmaschine die Einhaltung der gewünschten Kettenspannkraft genau zu überwachen und bei Bedarf in kürzester Zeit nachzuregulieren, wobei durch die einfache Handhabung unter Ausschluß jeglicher Meßgeräte Stellfehler so gut wie ausgeschlossen sind.

Eine andere eigenständige Lösung der Aufgabe sieht gemäß dem Kennzeichen des Patentanspruches 2 vor, daß die Kettenradlager elastisch druckbeaufschlagt, spielfrei geführt und in Abhängigkeit zunehmender Kettenlängung während des Kettenlaufes automatisch und kontinuierlich nachschiebbar sind. Neben den bereits zuvor erwähnten Vorteilen erübrigt sich durch die genaue Führung der Kettenradlager jegliche Anordnung von Arretierungsmitteln, so daß die Kettenspannung im Betriebszustand der Maschine stets gewährleistet ist, und der Ausleger zum Nachregulieren der Kettenspannung nicht unbedingt stillgelegt zu werden braucht.

Um die bisher manuell vorgenommene Verschiebung der Kettenradlager in Kettenspannrichtung zu automatisieren und durch ungleichmäßige Verschiebungen der Kettenradlager hervorgerufene, unterschiedliche Kettenspannung in den beiden Auslegerketten auszuschließen, ist in vorteilhafter Ausgestaltung der Erfindung zur kontinuierlichen Druckbeaufschlagung jedes Kettenradlagers ein konstant eine Kettenspannkraft erzeugendes Spannelement mit einem elastischen Druckausgleichsspeicher vorgesehen, mittels dem eine definierte Kettenspannkraft ein- und nachstellbar ist.

In Weiterbildung des Erfindungsgedankens ist der Lagerkasten durch den Druckausgleichsspeicher bei Kettenlängung automatisch nachschiebbar, und dadurch der Abstand zwischen Lagerkasten und gehäusefestem Anschlag veränderbar, wobei zur Konstanthaltung der Druckkraft des Druckausgleichsspeichers zum Erzeugen einer definierten Kettenspannung das Stellteil mit seiner Stirnfläche durch Verdrehen in Deckung mit einer Ausrichtkante des Stützelementes verbringbar ist. Diese einfache Handhabung mit Absolutausrichtung an einer Kante ohne Verwendung von Meßskalen hilft die Stellzeit zu verkürzen und Stellfehler auszuschließen.

Gemäß einer besonders zweckmäßigen Ausbildung der Erfindung ist der Druckausgleichsspeicher als Tellerfedersäule mit einstellbarem Gesamtfederweg ausgebildet. Mit nachlassender Kettenspannung werden durch Nachschieben der Lagerkästen die einzelnen Tellerfedern der Tellerfedersäule gespreizt und dadurch deren Gesamtfederweg vergrößert. Dieser läßt sich mittels des justierbaren Stellteils wieder auf seinen ursprünglichen Wert einstellen, wodurch - Änderungen der Kraftkennlinie der Tellerfedersäule vernachlässigt - deren Gesamtfederkraft konstant bleibt.

Bevorzugt sind in weiterer Ausgestaltung der Erfindung beide Kettenräder auf einer durchgehenden Achse gelagert. In sinnvoller Weiterbildung des Erfindungsgedankens sind die Lagerkästen mit vor einem automatischen Nachschieben durch das Spannelement zu lösenden Feststellschrauben versehen. Diese konstruktiv einfache Ausführung läßt sich kostengünstig herstellen, wobei das rein schematische Arretieren und Entarretieren der Lagerkästen dem Bediener der Druckmaschine keine über das normale Maß einer Funktionsverstellung der Druckmaschine hinausgehende Sorgfaltspflicht abfordert.

Eine zweckmäßige Ausführung der Erfindung zeichnet sich dadurch aus, daß jedes Kettenrad separat für sich auf einem kurzen Lagerbolzen gelagert ist. Dabei kann es vorteilhaft sein, daß die Lagerkästen mit einer spielfreien Führung in den Seitenwänden angeordnet sind. Durch die genaue - auch seitliche - Führung der Lagerkästen in den Seitenwänden wird insbesondere bei hoher Kettenzugkraft bzw. Kettenspannung einem Abkippen der auf den kurzen Lagerbolzen angeordneten Kettenräder entgegengewirkt und dadurch der Vorteil erzielt, daß einer Kettenlängung bereits während des Kettenlaufes automatisch genügend Rechnung getragen wird, um einen sicheren und ruhigen Betriebsablauf zu garantieren.

Weitere Merkmale und erfindungswesentliche Einzelheiten sowie daraus resultierende Vorteile ergeben sich aus den Patentansprüchen 4, 5 und 8 sowie aus der nachfolgenden Beschreibung dreier Ausführungsbeispiele anhand der Zeichnungen:
Es zeigt:
Fig. 1 eine schematische Darstellung einer Kettenspannvorrichtung gemäß einer ersten Ausführungsform der Erfindung, teilgeschnitten als Draufsicht eines Bogenauslegers,
Fig. 2 eine schematische Darstellung einer Kettenspannvorrichtung gemäß einer zweiten Ausführungsform der Erfindung, teilgeschnitten als Draufsicht eines Bogenauslegers,
Fig. 3 detailliert einen teilgeschnittenen Auszug aus Fig. 1 mit Darstellung eines Spannelementes für die Auslegerkette in Normalstellung,
Fig. 4 dieselbe Ansicht wie in Fig. 3, jedoch in extrem nachgespannter Stellung des Spannelementes nach Kettenlängung,
Fig. 5 detailliert einen teilgeschnittenen Auszug aus Fig. 2 mit Darstellung eines Spannelementes für die Auslegerkette in extrem nachgespannter Stellung nach Kettenlängung und
Fig.6 einen Teilschnitt einer dritten Ausführungsform mit Darstellung eines auf einem kurzen Lagerbolzen befestigten Kettenrades und spielfrei geführten Lagerkastens.

Gemäß Figur 1 sind bei einer ersten Ausführungsform der Kettenspannvorrichtung die Seitenwände 10 einer Druckmaschine mit länglichen Aussparungen 9 versehen. In den Aussparungen 9 sind verschiebbare Kettenradlager angeordnet, die als Lagerkästen 7 ausgebildet sind. Jeder Lagerkasten 7 weist in Verschieberichtung einen Längsschlitz 16 auf, durch den in die Seitenwand 10 eingreifende Feststellschrauben 11 hindurchragen, mittels denen jeder Lagerkasten 7 an seiner Seitenwand 10 arretierbar ist. In Lagerbohrungen 17 der Lagerkästen 7 sind kurze Stützelemente 13 befestigt, auf denen vor jeder Seitenwand 10 ein Kettenrad 2 drehbar gelagert ist. Auf den Kettenrädern 2 laufen endlose Auslegerketten 1 um. Quer zur Bogenförderrichtung gemäß Pfeil 3 sind an den Auslegerketten 1, mit diesen rotierend, durchgehende Greiferauflageleisten 4 mit Greifern 5 zum Erfassen und Transportieren von Bogen 18 befestigt.

Wie in den Figuren 3 und 4 dargestellt, ist zur elastischen Druckbeaufschlagung jedes Lagerkastens 7 zwischen diesem und einer als gehäusefester Anschlag 19 dienenden Stirnfläche der Aussparung 9 ein Spannelement 8 vorgesehen, das aus einem justierbaren Stellteil 12, einem in diesem angeordneten elastischen Druckausgleichsspeicher 14 sowie einem dem Druckausgleichsspeicher 14 nachgeschalteten Stützelement 13 besteht. Das Stellteil 12 ist mit einer Stellschraube 21 versehen, die in ein zur Lagerbohrung 17 führendes Innengewinde 20 eingreift. Der elastische Druckausgleichsspeicher ist als Tellerfedersäule 14 ausgebildet, bestehend aus wechselsinnig aneinandergereihten Tellerfedern. Die Tellerfedersäule 14 ist in Normalstellung im Ausgangszustand des Spannelementes 8 vorgespannt und stützt sich an der Stirnfläche des nachgeordneten Stützelementes 13 ab. Dieses liegt seinerseits am gehäusefesten Anschlag 19 an und ist mit einer Ausrichtkante 22 versehen, die mit der Stirnfläche 24 des Stellteiles 12 zusammenwirkt.

Die Arbeitsweise mit der Vorrichtung des ersten Ausführungsbeispiels und deren Wirkungsweise sind nachfolgend näher erläutert.

In der in Figur 3 dargestellten Normalstellung greift das justierbare Stellteil 12 in eine Aussparung 25 des Lagerkastens 7 ein. Diese Position nimmt das Spannelement 8 als Ausgangsstellung bei einer neuen Auslegerkette 1 ein. Mit zunehmender Betriebsdauer verringert sich durch Kettenlängung die Kettenspannung in den Auslegerketten 1. Beim Überschreiten einer bestimmten Kettenlängung sind Sicherheit, Laufruhe und Lebensdauer des Kettentriebes nicht mehr voll gewährleistet, weshalb die Auslegerketten nachgespannt werden müssen.

Hierzu werden die Lagerkästen 7 durch Lösen der Feststellschrauben 11 von den Seitenwänden 10 entarretiert. Aufgrund der Vorspannung der Tellerfedersäule 14 werden dann die beiden Lagerkästen 7 in ihren Aussparungen 9 mit der Gesamtfederkraft in Kettenspannrichtung automatisch verschoben. Dabei entspannen sich die einzelnen Tellerfedern, der Gesamtfederweg vergrößert sich, wobei die Gesamtfederkraft abnimmt. Mit zunehmender Kettenlängung wird somit auch die Kettenspannung herabgesetzt.

Um diesen vollkommen unerwünschten Nebeneffekt auszuschließen und die Kettenspannkraft stets konstant zu halten, muß nun der Gesamtfederweg der Tellerfedersäule 14 wieder auf seinen ursprünglichen Wert eingestellt werden. Dazu muß das justierbare Stellteil 12 wieder in seine definierte Ausgangsposition gebracht werden, die es vor dem Entspannen der Tellerfedersäule 14 und Nachschieben des Lagerkastens 7 eingenommen hat. Dies erfolgt mittels Verdrehen des Stellteils 12 in Richtung gegen den gehäusefesten Anschlag 19, bis die Stirnfläche 24 des Stellteiles 12 mit der Ausrichtkante 22 des Stützelementes 13 in Deckung gebracht worden ist. Bei diesem Ausrichten schraubt sich die am Stellteil 12 befindliche Stellschraube 21 aus dem Innengewinde 20 des Lagerkastens 7 heraus, schiebt dabei den Lagerkasten 7 in Kettenspannrichtung vorwärts und erhöht dadurch die Kettenspannkraft. Somit ist die Tellerfedersäule 14 wieder vorgespannt. Das bündige Abschließen der Stirnfläche 24 des Stellteiles 12 mit der Ausrichtkante 22 des Stützelementes 13 ist der Beweis für eine stets genau definierte Kettenspannung.

Nach dem Spannvorgang werden die Lagerkästen 7 mittels der Feststellschrauben 11 wieder an den Seitenwänden 10 arretiert. Das Nachspannen der Auslegerketten 1 kann im Betriebszustand der Druckmaschine während des Kettenlaufes erfolgen; bevorzugt wird man jedoch kurzzeitig die Druckmaschine anhalten.

Nach mehrmaligem Nachspannen der Auslegerkette 1 ist der Lagerkasten 7 in Kettenspannrichtung soweit nachgeschoben, und das Stellteil 12 gegen den gehäusefesten Anschlag 19 so oft verdreht, daß dieses die Aussparung 25 verlassen hat und die Stellschraube 21 nur noch kurz in das Innengewinde 20 des Lagerkastens 7 eingreift. Das Spannelement 8 befindet sich nun in seiner Endposition und kann nicht mehr nachgestellt werden, so daß es nunmehr eines Austausches der Auslegerkette 1 bedarf (Fig. 4).

Das in den Figuren 2 und 5 dargestellte zweite Ausführungsbeispiel unterscheidet sich von dem zuvor beschriebenen ersten Ausführungsbeispiel dadurch, daß beide Kettenräder 2 gemeinsam auf einer über die gesamte Maschinenbreite durchgehenden Kettenradwelle 15 befestigt sind, die in den Lagerbohrungen 17 der Lagerkästen 7 drehbar gelagert ist. Außerdem sind die Lagerkästen 7 zum Verschieben in den Aussparungen 9 mit einer spielfreien Führung 26 versehen. Dadurch werden das Arretieren und Entarretieren der Lagerkästen 7 überflüssig, und die bei der ersten Ausführungsform verwendeten Feststellschrauben 11 können entfallen.

Mit dieser spielfreien Führung 26 sind auch die Lagerkästen 7 des dritten Ausführungsbeispiels gemäß Figur 6 ausgestattet. Hierzu sind die Lagerkästen 7 zweiteilig ausgebildet, wobei eine genaue, an die Breite der Aussparung 9 angepaßte Lagerschale 27 mit an der äußeren Seitenwand 10 anliegendem Stützbund ein relativ spielfreies Verschieben in Kettenspannrichtung gewährleistet, und ein an der inneren Seitenwand 10 mittels Klemmschrauben 29 mit der Lagerschale 27 verschraubter Lagerdeckel 28 in Verbindung mit dem zuvor erwähnten Stützbund die seitliche spielfreie Führung der Lagerkästen 7 sicherstellt.

Wie beim ersten sind auch beim dritten Ausführungsbeispiel gemäß Fig. 6 die kurzen Stützelemente 13 durch Kegelstifte 30 in den Lagerbohrungen 17 der Lagerkästen 7 stationär befestigt und die Kegelräder 2 mittels Kugellagern 31 auf den Stützelementen 13 drehbar angeordnet. Gegen axiale Verschiebung eines jeden Kettenrades 2 sind beidseitig des Kugellagers 31 Sicherungsringe 32 und ein sich an den Kugellager 31 abstützender Stützring 33 vorgesehen, der frontseitig auf das Kettenrad 2 aufgeschraubt ist.

Die spielfreie Führung 26 des zweiten und dritten Ausführungsbeispieles erlaubt einen automatischen Ausgleich der Kettenlängung während des Kettenlaufes, da sich die Lagerkästen 7 durch die Druckbeaufschlagung der Spannelemente 8 kontinuierlich in Kettenspannrichtung nachschieben. Dabei ist weder ein Abschalten der Druckmaschine noch das Lösen von Feststellschrauben erforderlich. Selbstverständlich ist die spielfreie Führung 26 der Lagerkästen 7 nicht nur auf die Anordnung einer durchgehenden Kettenradwelle 15 (Fig. 2) beschränkt, sondern auch bei Verwendung zweier separater kurzer Stützelemente 13 (Fig. 6) möglich, wobei insbesondere bei Anwendung letzterer durch die seitliche spielfreie Führung 26 der Lagerkästen 7 an den Seitenwänden 10 ein Abkippen der Stützelemente 13 nach innen - hervorgerufen durch die Kettenzugkraft - verhindert wird.

Somit kann bei diesen Ausführungsformen das manuelle Nachschieben der Lagerkästen 7 infolge Automatisierung entfallen, so daß nur noch die ursprünglich eingestellte definierte Kettenspannkraft mittels Verdrehen des justierbaren Stellteiles 12 wiederhergestellt werden muß.

Es versteht sich von selbst, daß sich die Erfindung nicht nur auf die in der Beschreibung niedergelegten und in den Figuren dargestellten drei Ausführungsformen beschränkt, sondern stattdessen zahlreiche konstruktive Abwandlungen und Weiterbildungen ebenfalls im Rahmen der Erfindung liegen. So ist es beispielsweise durchaus denkbar, den Druckausgleichsspeicher 14 anstatt federelastisch pneumatisch oder hydraulisch auszubilden, wobei es in diesem Fall naheliegt, durch Konstantdruckerzeugung und Überwachung nicht nur die Verschiebung der Lagerkästen 7, sondern auch das Einstellen einer definierten Kettenspannkraft voll zu automatisieren. Ebenso ist denkbar, die Kettenspannkraft durch elektronische Meßaufnahme an den Auslegerketten direkt zu überwachen und beispielsweise elektromotorisch nachzustellen.

### TEILELISTE

1 Kette
2 Kettenrad
3 Bogenförderrichtung
4 Greiferauflageleiste
5 Greifer
6 Lagerbolzen
7 Lagerkasten
8 Spannelement
9 Aussparung
10 Seitenwand
11 Feststellschraube
12 Stellteil
13 Stützelement
14 Druckausgleichsspeicher, Tellerfedersäule
15 Kettenradwelle
16 Längsschlitz
17 Lagerbohrung
18 Bogen
19 gehäusefester Anschlag
20 Innengewinde
21 Stellschraube
22 Ausrichtkante
23
24 Stirnfläche
25 Aussparung
26 spielfreie Führung
27 Lagerschale
28 Lagerdeckel
29 Klemmschraube
30 Kegelstift
31 Kugellager
32 Sicherungsring
33 Stützring

## Patentansprüche

I. Vorrichtung zum Nachspannen einer endlosen Auslegerkette am Ausleger einer Druckmaschine, mit in den Seitenwänden der Druckmaschine in Kettenspannrichtung druckbeaufschlagten und verschiebbaren Kettenradlagern und in diesen achsgelagerten Kettenrädern,
dadurch gekennzeichnet,
daß die Lagerkästen (7) elastisch druckbeaufschlagt, in ihren jeweiligen Positionen (10) arretierbar und in unarretiertem Zustand in Abhängigkeit zunehmender Kettenlängung automatisch nachschiebbar sind.

2. Vorrichtung zum Nachspannen einer endlosen Auslegerkette am Ausleger einer Druckmaschine, mit in den Seitenwänden der Druckmaschine in Kettenspannrichtung druckbeaufschlagten und verschiebbaren Kettenradlagern und in diesen achsgelagerten Kettenrädern,
dadurch gekennzeichnet,
daß die Lagerkästen (7) elastisch druckbeaufschlagt, spielfrei geführt und in Abhängigkeit zunehmender Kettenlängung während des KettenIaufes automatisch und kontinuierlich nachschiebbar sind.

3. Vorrichtung nach Anspruch 1 oder 2,
dadurch gekennzeichnet,
daß zur kontinuierlichen Druckbeaufschlagung jedes Lagerkastens (7) ein konstant eine Kettenspannkraft erzeugendes Spannelement (8) mit einem elastischen Druckausgleichsspeicher (14) vorgesehen ist, mittels dem eine definierte Kettenspannkraft ein- und nachstellbar ist.

4. Vorrichtung nach einem oder mehreren der vorangehenden Ansprüche, dadurch gekennzeichnet,
daß die Kettenradlager als Lagerkästen (7) ausgebildet sind, und daß jedes Spannelement (8) zwischen einem gehäusefesten Anschlag (17) der Seitenwand (10) und dem Lagerkasten (7) angeordnet ist.

5. Vorrichtung nach einem oder mehreren der vorangehenden Ansprüche, dadurch gekennzeichnet,
daß das Spannelement (8) aus einem mit dem Lagerkasten (7) verbundenen justierbaren Stellteil (12), dem in diesem angeordneten Druckausgleichsspeicher (14) und einem dem Druckausgleichsspeicher (14) nachgeschalteten, am gehäusefesten Anschlag (17) anliegenden Stützelement (13) besteht.

6. Vorrichtung nach einem oder mehreren der vorangehenden Ansprüche, dadurch gekennzeichnet,
daß der Lagerkasten (7) durch den Druckausgleichsspeicher (14) bei Kettenlängung automatisch nachschiebbar und dadurch der Abstand zwischen Lagerkasten (7) und gehäusefestem Anschlag (17) veränderbar ist, wobei zur Konstanthaltung der Druckkraft des Druckausgleichsspeichers (14) zum Erzeugen einer definierten Kettenspannung das Stellteil (12) mit seiner Stirnfläche (24) durch Verdrehen in Deckung mit einer Ausrichtkante (22) des Stützelementes (13) verbringbar ist.

7. Vorrichtung nach einem oder mehreren der vorangehenden Ansprüche, dadurch gekennzeichnet,
daß der Druckausgleichsspeicher (14) als Tellerfedersäule mit einstellbarem Gesamtfederweg ausgebildet ist.

8. Vorrichtung nach einem oder mehreren der vorangehenden Ansprüche, dadurch gekennzeichnet,
daß die Gesamtfederkraft der Tellerfedersäule (14) nach Kettenlängung und Nachschieben der Lagerkästen (7) durch Verkürzung des Gesamtfederwegs mittels Verdrehen des Stellteils (12) gegen den gehäusefesten Anschlag (17) auf den zuvor erzeugten Druck einstellbar ist.

9. Vorrichtung nach einem oder mehreren der vorangehenden Ansprüche, dadurch gekennzeichnet,
daß beide Kettenräder (2) auf einer durchgehenden Achse (15) gelagert sind.

10. Vorrichtung nach einem oder mehreren der vorangehenden Ansprüche, dadurch gekennzeichnet,
daß jedes Kettenrad (2) separat für sich auf einem kurzen Lagerbolzen (6) gelagert ist.

11. Vorrichtung nach einem oder mehreren der vorangehenden Ansprüche, dadurch gekennzeichnet,
daß die Lagerkästen (7) mit vor einem automatischen Nachschieben durch das Spannelement (8) zu lösenden Feststellschrauben (11) versehen sind.

12. Vorrichtung nach einem oder mehreren der vorangehenden Ansprüche, dadurch gekennzeichnet,
daß die Lagerkästen (7) mit einer spielfreien Führung (26) in den Seitenwänden (10) angeordnet sind.
